# EUROPÄISCHE PATENTSCHRIFT

(11) **EP 0 734 094 B1**
(45) Veröffentlichungstag und Bekanntmachung des Hinweises auf die Patenterteilung: **03.02.1999**
(21) Anmeldenummer: 95118502.4
(22) Anmeldetag: 24.11.1995
(51) Int. Cl.: H01R 4/24, H01R 13/115

(54) **Elektrisches Kontaktelement**
Electrical contact member
Elément de contact électrique

(30) Priorität: 24.03.1995 DE 29504996 U
(43) Veröffentlichungstag der Anmeldung: 25.09.1996
(73) Patentinhaber: STOCKO Metallwarenfabriken Henkels und Sohn GmbH & Co, 42327 Wuppertal (DE)
(72) Erfinder: Ribbeck, Horst, D-42105 Wuppertal (DE); Ungermann, Heinz, D-63589 Linsengericht (DE)
(74) Vertreter: Stenger, Watzke & Ring Patentanwälte

(56) Entgegenhaltungen:
- EP-A- 0 618 644
- DE-A- 3 929 928
- US-A- 3 757 284
- US-A- 5 145 422
- US-A- 5 342 226

## Beschreibung

Die Erfindung betrifft ein in einer Kammer eines Gehäuses anzuordnendes, aus einem ebenen Blechstanzteil gebogenes elektrisches Kontaktelement in Schneidklemmtechnik einer Kabelsteckverbindung gemäß dem Oberbegriff des Anspruchs 1.

Ein solches elektrisches Kontaktelement ist beispielsweise aus der EP-PS 0 416 306 bekannt. Dieses bekannte elektrische Kontaktelement weist an einem Ende ein Doppelschneidklemmenpaar auf, zwischen dessen elastisch auseinanderbiegbaren Klemmschenkeln ein elektrischer Leiter in Schneidklemmtechnik festgelegt werden kann. Das andere Ende des Kontaktelementes ist als Gabelfederpaar ausgebildet, zwischen das zur elektrischen Kontaktierung beispielsweise der Kontaktstift eines Steckers einer elektrischen Steckverbindung eingeschoben werden kann. Um eine sichere Kontaktierung zwischen den Gabelfederschenkeln und dem eingeschobenen Kontaktstift eines Steckers zu gewährleisten, weisen die Gabelfederschenkel nach innen in den Einführschlitz vorstehende Kontaktzonen auf. Diese als Ausprägungen ausgestalteten Kontaktzonen stellen zwar in der Regel einen guten Kontakt zwischen dem Gabelfederpaar und einem eingeschobenen Kontaktstift eines Steckers her, jedoch kann es insbesondere bei der Verwendung eines Flachmesser-Steckers vorkommen, daß die Kontaktzonen im zusammengesteckten Zustand gerade im Bereich des Rastloches des Flachmesser-Steckers liegen und somit kein ausreichend sicherer elektrischer Kontakt gewährleistet ist.

Davon ausgehend liegt der Erfindung die **Aufgabe** zugrunde, ein elektrisches Kontaktelement derart weiterzuentwickeln, daß stets eine sichere Kontaktierung zwischen den Gabelfederschenkeln und einem eingeschobenen Kontaktstift eines Steckers gewährleistet ist.

Die technische **Lösung** dieser Aufgabe ist mit einem elektrischen Kontaktelement gemäß Anspruch 1 gegeben.

Durch die Ausbildung der Gabelfederschenkel in zwei getrennt auslenkbare Blattfedern mit exzentrisch versetzt angeordneten Kontaktzonen wird einerseits erreicht, daß die Einsteckkraft eines in den Einführschlitz zwischen den Gabelfederschenkeln einzusteckenden Kontaktstiftes reduziert wird und andererseits bei der Verwendung eines mit einem Rastloch versehenen Flachmesser-Steckers eine Kontaktierung im Bereich des Rastloches vermieden wird, da das Rastloch eines Flachmesser-Steckers mittig in einem Flachmesser-Stecker ausgebildet ist.

Gemäß einer vorteilhaften Ausgestaltung des erfindungsgemäßen elektrischen Kontaktelementes sind die Kontaktzonen zweier Blattfedern eines Gabelfederschenkels in Längsrichtung des Gabelfederschenkels versetzt zueinander angeordnet. Durch diese zusätzliche versetzte Anordnung der Kontaktzonen wird auch bei der Benutzung der unterschiedlichsten Kontaktstifte eine sichere elektrische Kontaktierung zwischen den Gabelfederschenkeln und einem in den Einführschlitz eingeschobenen Kontaktstift gewährleistet.

Zur Erlangung eines gleichmäßigen Anpreßdrucks der einzelnen Blattfedern der Gabelfederschenkel an einen eingeschobenen Kontaktstift weisen die Kontaktzonen zweier sich direkt gegenüberliegender Blattfedern die gleiche Kontaktierflächenform auf.

Weitere Einzelheiten und Vorteile ergeben sich aus der nachfolgenden Beschreibung der zugehörigen Zeichnungen, in denen ein Ausführungsbeispiel eines erfindungsgemäßen elektrischen Kontaktelementes schematisch dargestellt ist. In den Zeichnungen zeigen:
- Fig. 1: eine Seitenansicht eines elektrischen Kontaktelementes;
- Fig. 2: eine Draufsicht auf das elektrische Kontaktelement gemäß Fig. 1 mit einem Flachmesser-Stecker vor der Montage und
- Fig. 3: das selbe elektrische Kontaktelement gemäß Fig. 2 mit eingeschobenem Flachmesser-Stecker.

Das in Fig. 1 dargestellte elektrische Kontaktelement 1 besteht aus einem einstückigen Blechstanzteil, aus dem das elektrische Kontaktelement 1 durch aufeinanderfolgende Biegevorgänge gebogen wird. Aus dem ebenen Blechstanzteil erhält man dann ein elektrisches Kontaktelement 1, wie dies in den Abbildungen Fig. 1 bis 3 dargestellt ist.

Um an dem elektrischen Kontaktelement 1 ein elektrisches Kabel 2 in der sogenannten Schneidklemmtechnik kontaktieren zu können, weist das elektrische Kontaktelement 1 zwei parallel zueinander angeordnete Doppelschneidklemmenpaare 3 auf. Jedes dieser Doppelschneidklemmenpaare 3 besteht aus zwei Klemmschenkeln 3a, die zwischen sich einen Einführschlitz 3b für das elektrische Kabel 2 bilden.

Zum Kontaktieren des elektrischen Kontaktelementes 1 mit dem Kontaktstift eines Steckers einer elektrischen Steckverbindung, beispielsweise einem Flachmesser-Stecker 4, weist das elektrische Kontaktelement 1 an dem dem Doppelschneidklemmenpaar 3 gegenüberliegenden freien Ende ein Gabelfederpaar 5 auf. Das Gabelfederpaar 5 besteht aus zwei Gabelfederschenkeln 5a, die zwischen sich einen Einführschlitz 5b für einen Kontaktstift eines Steckers bilden. Wie aus Fig. 2 und 3 ersichtlich, besteht jeder Gabelfederschenkel 5a aus zwei getrennten Blattfedern 5c.

Um einen sicheren elektrischen Kontakt zwischen den Gabelfederschenkeln 5a und einem in den Einführschlitz 5b eingeschobenen Kontaktstift eines Steckers zu gewährleisten, sind an jeder Blattfeder 5c nach innen in den Einführschlitz 5b vorstehende Kontaktzonen 6 ausgebildet, wie dies aus Fig. 1 ersichtlich ist.

In den Abbildungen Fig. 2 und 3 ist die Kontaktierung eines elektrischen Kontaktelementes 1 mit einem Flachmesser-Stecker 4 dargestellt. Zum Kontaktieren wird der Flachmesser-Stecker 4 in den Einführschlitz 5b des Gabelfederpaares 5 eingeschoben, wodurch die Gabelfederschenkel 5a auseinandergebogen werden. Aufgrund der geteilten Ausbildung der Gabelfederschenkel 5a als einzelne Blattfedern 5c wird die Einsteckkraft reduziert, da die einzelnen Blattfedern 5c aufgrund ihrer geringeren Breite elastischer sind als ein einzelner Gabelfederschenkel 5a. Die an den Blattfedern 5c vorzugsweise durch Eindrücken ausgebildeten Kontaktzonen 6 sind in Längsrichtung des Gabelfederschenkels 5a versetzt zueinander und seitlich zur Längsmittellinie des Kontaktelementes 1 ausgebildet, wobei die Kontaktzonen 6 der Blattfedern 5c eines Gabelfederschenkels 5a unterschiedlich ausgestaltete Kontaktierflächen 6a aufweisen.

Die versetzte Anordnung der Kontaktzonen 6 bewirkt, daß bei vollständig in den Einführschlitz 5b eingeschobenem Flachmesser-Stecker 4, wie dies in Fig. 3 dargestellt ist, die Kontaktzonen 6 der Gabelfederschenkel 5a nicht im Bereich eines Rastloches 4a des Flachmesser-Steckers 4 zur Anlage an dem Flachmesser-Stecker 4 kommen, wodurch sich ein unzureichender elektrischer Kontakt ergeben könnte. Bei dieser in Fig. 3 dargestellten Ausführungsform ist gut zu erkennen, daß die Kontaktzonen 6 mit ihren Kontaktierflächen 6a in einigem Abstand zu dem Rastloch 4a des Flachmesser-Steckers 4 an dem Flachmesser-Stecker 4 anliegen.

Mit einem solchermaßen ausgestalteten elektrischen Kontaktelement 1 ist es somit einerseits möglich, die Einsteckkraft zur Kontaktierung mit dem Kontaktstift eines Steckers zu reduzieren und andererseits einen jederzeit ausreichenden Kontakt zwischen den Kontaktzonen 6 der Gabelfederschenkel 5a und dem eingesteckten Kontaktstift eines Steckers zu gewährleisten.

### Bezugszeichenliste

- 1: elektrisches Kontaktelement
- 2: elektrisches Kabel
- 3: Doppelschneidklemmenpaar
- 3a: Klemmschenkel
- 3b: Einführschlitz
- 4: Flachmesser-Stecker
- 4a: Rastloch
- 5: Gabelfederpaar
- 5a: Gabelfederschenkel
- 5b: Einführschlitz
- 5c: Blattfeder
- 6: Kontaktzone
- 6a: Kontaktierfläche

## Patentansprüche

1. In einer Kammer eines Gehäuses anzuordnendes, aus einem ebenen Blechstanzteil gebogenes elektrisches Kontaktelement einer Kabelsteck-verbindung, an dessen einem Ende zur Schneidklemmkontaktierung mit einem elektrischen Kabel (2) ein Doppelschneidklemmenpaar (3) ausgebildet ist, welches zwischen seinen elastisch auseinanderbiegbaren Klemmschenkeln (3a) einen Einführschlitz (3b) für das elektrische Kabel (2) bildet und an dessen gegenüberliegendem Ende zur Kontaktierung mit einem Flachmesser-Stecker (4) ein Gabelfederpaar (5) ausgebildet ist, das zwischen seinen Gabelfederschenkeln (5a) einen Einführschlitz (5b) für den Flachmesser-Stecker (4) bildet, wobei die Gabelfederschenkel (5a) zur Bildung eines verengten Spaltes im Einführschlitz (5b) aufeinanderzugebogen sind und zur Bildung von Einführschrägen für den Flachmesser-Stecker (4) im Bereich ihrer freien Enden auseinandergebogen sind und jeder Gabelfederschenkel (5a) aus zwei unabhängig voneinander auslenkbaren Blattfedern (5c) gebildet ist,
**dadurch gekennzeichnet,** daß an jeder Blattfeder (5c) mindestens eine nach innen in den Einführschlitz (5b) vorstehende Kontaktzone (6) ausgebildet ist, wobei die Kontaktzonen (6) zweier Blattfedern (5c) eines Gabelfederschenkels (5a) seitlich der Längsmittellinie des elektrischen Kontaktelementes (1) ausgebildet sind und daß die Kontaktzone (6) der einen Blattfeder (5c) eine punktförmige Kontaktierfläche (6a) und die Kontaktzone (6) der anderen Blattfeder (5c) desselben Gabelfederschenkels (5a) eine linienförmige Kontaktierfläche (6a) aufweist, wobei die Kontaktzonen (6) an zwei sich einander gegenüberliegenden Blattfedern (5c) im Bereich des verengten Spaltes ausgebildet sind.

2. Elektrisches Kontaktelement nach Anspruch 1, dadurch gekennzeichnet, daß die Kontaktzonen (6) zweier Blattfedern (5c) eines Gabelfederschenkels (5a) in Längsrichtung des Gabelfederschenkels (5a) versetzt zueinander angeordnet sind.

3. Elektrisches Kontaktelement nach Anspruch 1 oder 2, dadurch gekennzeichnet, daß die Kontaktzonen (6) zweier sich direkt gegenüberliegender Blattfedern (5c) die gleiche Kontaktierflächenform aufweisen.

## Claims

1. Electrical contact member of a plug-in cable connection bent from a flat sheet metal stamping to be arranged in a chamber of a housing, at one end of which for making insulation displacement contact with an electrical cable (2) a double insulation displacement contact pair (3) is constructed which between its clamping legs (3a), which can be bent apart elastically, forms an insertion slit (3b) for the electrical cable (2), and at the opposite end of which for making contact with a flat knife-blade plug (4) a pair of fork springs (5) is constructed which between its fork spring legs (5a) forms an insertion slit (5b) for the flat knife-blade plug (4), wherein the fork spring legs (5a) are bent towards one another to form a constricted gap in the insertion slit (5b) and bent apart in the region of their free ends to form insertion slopes for the flat knife-blade plug (4) and each fork spring leg (5a) is formed from two leaf springs (5c) which can be deflected independently of one another,
characterised in that
on each leaf spring (5c) at least one contact zone (6) projecting inwardly into the insertion slit (5b) is constructed, wherein the contact zones (6) of two leaf springs (5c) of a fork spring leg (5a) are constructed to the side of the central longitudinal axis of the electrical contact member (1) and that the contact zone (6) of one leaf spring (5c) has a dot-shaped contact surface (6a) and the contact zone (6) of the other leaf spring (5c) of the same fork spring leg (5a) has a linear contact surface (6a), wherein the contact zones (6) on two leaf springs (5c) situated opposite one another are constructed in the region of the constricted gap.

2. Electrical contact member according to Claim 1, characterised in that the contact zones (6) of two leaf springs (5c) of a fork spring leg (5a) are arranged offset with respect to one another in the longitudinal direction of the fork spring leg (5a).

3. Electrical contact member according to Claim 1 or 2, characterised in that the contact zones (6) of two directly opposite leaf springs (5c) have contact surfaces of the same shape.

## Revendications

1. Elément de contact électrique, à placer à l'intérieur d'une enveloppe et plié à partir d'une pièce de tôle plane découpée, d'un connecteur de câble, à une extrémité duquel il est prévu, pour le contact par autodénudage avec un câble électrique (2), une paire de doubles connexions autodénudantes (3) qui forme entre ses branches de serrage (3a) souples pouvant être écartées par pliage une fente d'insertion (3b) pour le câble électrique (2) et à l'autre extrémité, opposée, duquel il est prévu, pour le contact avec un connecteur à lame plate (4), une paire de ressorts fourchus (5) qui forme entre ses branches de ressort fourchu (5a) une fente d'insertion (5b) pour le connecteur à lame plate (4), les branches de ressort fourchu (5a) étant rapprochées par pliage pour former une fente rétrécie dans la fente d'insertion (5b) et étant écartées par pliage à l'endroit de leurs extrémités libres pour former des surfaces obliques d'insertion pour le connecteur à lame plate (4) et chaque branche de ressort fourchu (5a) étant formée à partir de deux ressorts à lames (5c) pouvant être écartés indépendamment l'un de l'autre,
caractérisé en ce qu'il est prévu sur chaque ressort à lame (5c) au moins une zone de contact (6) dépassant vers l'intérieur dans la fente d'insertion (5b), les zones de contact (6) de deux ressorts à lames (5c) d'une branche de ressort à lame (5a) étant situées latéralement par rapport à la ligne médiane longitudinale de l'élément de contact électrique (1), et en ce que la zone de contact (6) d'un ressort à lame (5c) a une surface de contact (6a) en forme de point et la zone de contact (6) de l'autre ressort à lame (5c) de la même branche de ressort fourchu (5a) a une surface de contact (6a) en forme de ligne, les zones de contact (6) étant situées sur deux ressorts à lames (5c) se faisant face à l'endroit de la fente rétrécie.

2. Elément de contact électrique selon la revendication 1, caractérisé en ce que les zones de contact (6) de deux ressorts à lames (5c) d'une branche de ressort fourchu (5a) sont décalées l'une par rapport à l'autre dans le sens de la longueur de la branche de ressort fourchu (5a).

3. Elément de contact électrique selon la revendication 1 ou 2, caractérisé en ce que les zones de contact (6) de deux ressorts à lames (5c) se faisant face directement ont la même forme de surface de contact.
